# EUROPÄISCHE PATENTSCHRIFT

(11) **EP 0 180 855 B1**
(45) Veröffentlichungstag und Bekanntmachung des Hinweises auf die Patenterteilung: **08.03.1989**
(21) Anmeldenummer: 85113475.9
(22) Anmeldetag: 23.10.1985
(51) Int. Cl.: C21D 7/04

(54) **Verfahren zur Steigerung der Dauerfestigkeit von Bauteilen unterschiedlicher Formgebung**
Process for increasing the fatigue strength of component parts with various forms
Procédé pour augmenter la résistance à la fatigue de pièces de formes différentes

(30) Priorität: 23.10.1984 DE 3438742
(43) Veröffentlichungstag der Anmeldung: 14.05.1986
(73) Patentinhaber: Maschinenfabrik Alfing Kessler GmbH, 73433 Aalen-Wasseralfingen (DE)
(72) Erfinder: Bäuerle, Hans, Dipl.-Ing., D-7080 Aalen 1 (DE); Peste, Hansgeorg, Ing. (grad.), D-7080 Aalen 1 (DE); Pohlner, Erwin, D-7099 Adelmannsfelden (DE)
(74) Vertreter: Wenzel, Joachim

(56) Entgegenhaltungen:
- EP-A- 0 082 519
- GB-A- 315 216
- GB-A- 811 875
- GB-A- 1 009 569
- RUSSIAN ENGINEERING JOURNAL, Band 49, Nr. 8, 1969, Seiten 65-67, Melton Mowbray; G.E. PETUSHKOV et al.: "Hardening diesel engine crankshafts by peening"

## Beschreibung

Die Erfindung betrifft ein Verfahren zur Steigerung der Dauerfestigkeit von Großkurbelwellen und ähnlichen Werkstücken durch Kalthämmern von höchstbeanspruchten Teilbereichen mit einer mit einem maschinellen Vorschübantrieb ausgestatteten Schlageinrichtung, die durch Beaufschlagung mit einem Druckmedium oder mit Federkraft betätigbar ist.

Ein solches Verfahren ist beispielsweise durch die GB-PS Nr. 811 875 bekannt. Hier wird wie bei allen anderen Verfahren dieser Art die Vibrationsbewegung des Werkzeugs während der Drehung der Kurbelwelle um ihre Achse erzeugt. Dadurch kann aber die genaue Stärke des Schlages ebenso wenig genau bestimmt werden wie auch der ausreichend genau bestimmte Schlagabstand zur Vermeidung einer Nachbearbeitung und Erreichung der höchsten Dauerfestigkeit im gehämmerten Bereich.

Durch die DE-AS-1 049 197 ist weiter eine Vorrichtung zum Kalthämmern der Anläufe an den Kurbelzapfen von Kurbelwellen für Brennkraftmaschinen zwecks Erzielung einer erhöhten Ermüdungsfestigkeit durch Steigerung der örtlichen Festigkeit bekannt, durch die die Kurbelwelle und das Werkstück während der Bearbeitung gleichmäßig gegeneinander gedreht werden. Hierdurch soll eine gleichmäßige Hämmerwirkung erzielt werden, wie es dort heißt.

Der Erfindung liegt die Erkenntnis zugrunde, daß eine genaue Abstimmung der Schlagkraft und des Schlagabstandes auf das Werkstück nicht möglich ist, wenn das Werkstück während des Schlages gedreht wird.

Der Erfindung liegt daher die Aufgabe zugrunde, das Verfahren der eingangs erwähnten Art so zu verbessern, daß eine über das bekannte Maß hinausgehende Steigerung der Dauerfestigkeit möglich ist.

Zur Lösung dieser Aufgabe sind die kennzeichnenden Merkmale des Anspruchs 1 vorgesehen.

Dadurch wird auch die Anwendung bei großen Bauteilen möglich. Ferner kann das Hämmern örtlich begrenzt erfolgen und zwar auf die am höchsten beanspruchten Bereiche wie Hohlkehlen, Bohrungsmündungen und Querschnittsübergänge.

Schließlich kann wegen der sehr viel größeren Gleichmäßigkeit die Nachbearbeitung der bearbeiteten Bereiche zur Beseitigung von Kerbwirkungseinflüssen entfallen.

Zur Durchführung des Verfahrens sind die Merkmale des Vorrichtungsanspruchs 2 zweckmäßig.

Einzelheiten der Erfindung ergeben sich aus der nun folgenden Beschreibung eines Ausführungsbeispiels unter Hinweis auf die Zeichnung. In dieser zeigen:
Fig. 1 Gesamtansicht der Vorrichtung
Fig. 2 Einzelheit "A"
Fig. 3 Schnitt I - I von Fig. 2

Wie Fig. 1 zeigt, besteht eine Vorrichtung zur Durchführung des Verfahrens nach Anspruch 1 aus einem Unterteil 2, einem Getriebekasten 3, einer Abstützung 4 und mehreren Schlageinrichtungen 9, welche auf das zwischen Spannscheiben 7 eingespannte Werkstück 1 einwirken. Die Abstützung 4 und Schlageinrichtungen 9 sind längsverschiebbar, um eine Anpassung an das jeweilige Werkstück 1 zu ermöglichen. Die Einzelheiten dieser Eigenschaft können als bekannt angesehen werden, und sind somit nicht weiter beschrieben. Der Getriebekasten 3 beinhaltet Einrichtungen, die ein regelbares schrittweises Weiterdrehen der Spannscheibe 7 mittels eines Drehantriebes 6 bewirken und nach Beendigung des Weiterdrehens mittels einer Steuereinrichtung 8 einen in seiner Stärke regelbaren Schlag der Schlageinrichtung 9 auslösen. Diese Einrichtungen sind in anderer Verwendung ebenfalls bekannt und teils im Handel erhältlich, so daß eine genauere Beschreibung entfallen kann. Die in den Fig. 2 und 3 gezeigte Schlageinrichtung 9 besteht aus einem Grundkörper 10, der entsprechend dem Radius des zu bearbeitenden Werkstücks mit einer prismatischen Anlage 11 versehen ist und in sich Führungen 12 aufweist, die zwei Döpper 13 in deren Abstützebene führen, und ihnen im Abstützwinkel um den Bolzen 15 Freiheit geben, die zur Anpassung an die maßlichen Verhältnisse des Bauteils 1 als erforderlich angesehen wird.

Der Bolzen 15 überträgt die Schlagenergie auf die Döpper 13 und befindet sich deshalb in einer etwas größeren Bohrung, um ein Eindringen der Döpper 13 in das zu bearbeitende Werkstück 1 zu ermöglichen. Ein Zwischenteil 16 stellt die Verbindung her zwischen dem Schlagkolben 17 und dem Bolzen 15, der die Schlagenergie weitergibt an die Döpper 13. Zur Steigerung der Wirksamkeit des Schlages ist auf der Gegenseite des Grundkörpers 10 ein Spannprisma 18 über Federn 19 mit einstellbaren Spannbolzen 20, 21 befestigt. Die Schlageinrichtung 9 ist zur Bestimmung ihrer Lage zum Werkstück 1 in einer Spanneinrichtung 22 justierbar gehalten. Durch Anordnung mehrerer Schlageinrichtungen ist es möglich, alle zentrisch laufenden Bereiche gleichzeitig zu bearbeiten. Wie die Praxis zeigte, ist es nicht erforderlich zum Weiterdrehen des Werkstückes 1 zur Erreichung des Schlagabstands die Klemmung der prismatischen Aufnahme der Teile 10 und 18 zu lösen. Eine einmalige Schmierung mit den handelsüblichen Fetten gestattet die erforderliche Beweglichkeit. Fig. 1 veranschaulicht eine Anwendung des im Anspruch 1 genannten Verfahrens, und zwar die Bearbeitung von zwei Bereichen gleichzeitig, was für diesen Anwendungsfall als besonders wirtschaftlich anzusehen ist. Vorstellbar und für den Fachmann mit ähnlichen Mitteln vollziehbar kann eine Bearbeitung mit nur einem Döpper 13 angesehen werden, wozu allerdings eine Schrägstellung der Schlageinrichtung 9 unter Anbringung einer Abstimmung als Ersatz für den zweiten Döpper 13 zum Auffangen der dabei nicht ausgeglichenen Gegenkräfte als erforderlich erscheint. In ähnlicher Weise sind ebenfalls Vorrichtungsabwandlungen denkbar, die eine Bearbeitung nach dem angegebenen Verfahren an gradlinigen und ebenen Bauteilen ermöglichen.

## Patentansprüche

1. Verfahren zur Steigerung der Dauerfestigkeit von Großkurbelwellen und ähnlichen Werkstücken durch Kalthämmern von höchstbeanspruchten Teilbereichen mit einer mit einem maschinellen Vorschubantrieb ausgestatteten Schlageinrichrichtung, die durch Beaufschlagung mit einem Druckmedium oder mit Federkraft betätigbar ist, dadurch gekennzeichnet, daß zum Zeitpunkt des Schlages keine Relativbewegung zwischen Werkzeug und Werkstück ausgeführt wird.

2. Vorrichtung zur Durchführung des Verfahrens nach Anspruch 1 mit einer mit einem Drehantrieb (6) verbindbaren Einspanneinrichtung (7) für das in einer Abstützung (4) drehbar gelagerte Werkstück (1) und mit mindestens einer Schlageinrichtung (9), die durch Beaufschlagung mit einem Druckmedium oder mit Federkraft betätigbar ist und an dem Werkstück (1) drehgelagert werden kann, dadurch gekennzeichnet, daß der Drehantrieb (6) als Schrittantrieb ausgebildet ist und eine Steuereinrichtung (8) die Schlageinrichtung (9) nur bei Stillstand des Werkstückes (1) einschaltet.

## Claims

1. Method for increasing the fatigue strength of large crankshafts and similar workpieces by cold hammering the most highly stressed areas with a striking device equipped with a mechanical feed drive and which is operable through the action of a pressure medium or spring tension, characterized in that at the time of the impact there is no relative movement between tool and workpiece.

2. Apparatus for performing the method according to claim 1 wich a clamping mechanism (7) connectable with a rotary drive (6) for the workpiece (1) rotatably mounted in a support (4) and with at least one string device (9), which is operable by the action of a pressure medium or spring tension and which can be rotatably mounted on workpiece (1), characterized in that the rotary drive (6) is constructed as a stepping drive and a control device (8) only switches on the striking device (9) when the workpiece (1) is stationary.

## Revendications

1. Procédé d'accroissement de la résistance d'endurance de grands vilebrequin et de pièces similaires par écrouissage des zones fortement sollicitées par un dispositif de martelage équipé d'un entraînement d'avance mécanique, susceptible d'être actionné par l'action d'un fluide sous pression ou d'une force élastique, caractérisé en ce qu'aucun mouvement relatif entre outil et pièce n'est exécuté au moment du choc.

2. Dispositif pour l'exécution du procédé selon la revendication 1 par un dispositif de bridage (7) susceptible d'être relié à un entraînement en rotation (3) pour la pièce (1) montée pivotante dans un appui (4) et avec au moins un dispositif de martelage (9), susceptible d'être actionné par l'action d'un fluide sous pression ou d'une force élastique et pouvant être monté tournant sur la pièce (1), caractérisé en ce que l'entraînement tournant (6) est réalisé sous forme d'entraînement pas-à-pas et qu'un dispositif de commande (8) n'enclenche le dispositif de martelage (9) qu'à l'arrêt de la pièce (1).
